# EUROPÄISCHE PATENTSCHRIFT

(11) **EP 0 784 154 B1**
(45) Veröffentlichungstag und Bekanntmachung des Hinweises auf die Patenterteilung: **26.04.2000**
(21) Anmeldenummer: 96119241.6
(22) Anmeldetag: 30.11.1996
(51) Int. Cl.: F02M 39/00, F02M 51/00

(54) **Kraftstoffführung im Zylindergehäuse einer Brennkraftmaschine**
Fuel conduits in the cylinder block of an internal combustion engine
Conduits de combustible dans un bloc-moteur d'un moteur à combustion interne

(30) Priorität: 09.01.1996 DE 19600565
(43) Veröffentlichungstag der Anmeldung: 16.07.1997
(73) Patentinhaber: DaimlerChrysler AG, 70567 Stuttgart (DE)
(72) Erfinder: Berger, Frank, 71397 Leutenbach (DE); Moll, Kurt, 72108 Rottenburg/Neckar (DE)

(56) Entgegenhaltungen:
- EP-A- 0 543 301
- CH-A- 351 799
- US-A- 4 350 127

## Beschreibung

Die Erfindung betrifft eine Kraftstofführung im Zylindergehäuse einer Brennkraftmaschine mit den im Oberbegriff des Patentanspruchs 1 angegebenen Merkmalen.

Aus der DE 43 26 162 C1 ist eine derartige Kraftstofführung im Zylindergehäuse einer mehrzylindrigen Brennkraftmaschine bekannt, welche aus einem durchgehenden Längskanal als Kraftstoffvorlauf sowie aus von dem Längskanal abzweigenden Zuführkanälen besteht. Jeder Zuführkanal mündet in einer im Zylindergehäuse angeordneten Aufnahmebohrung, in der eine dem entsprechenden Zylinder zugeordnete Steckpumpe steckt. Die Steckpumpe ist in Höhe der Mündungsstelle mit einer mit dem Zuführkanal verbundenen Ringnut versehen.

Der Erfindung liegt die Aufgabe zugrunde, eine das Zylindergehäuse und jede Steckpumpe verbindende einfache Kraftstofführung zu schaffen, durch die eine aufwandarme Lagefixierung der Steckpumpe in der Aufnahmebohrung im Zylindergehäuse erreichbar ist. Die Kraftstofführung soll insbesondere für Steckpumpen mit Magnetventilsteuerung geeignet sein.

Die Aufgabe wird bei einer gattungsgemäßen Kraftstofführung durch die im Kennzeichen des Patentanspruches 1 angegebenen Merkmale gelöst.

In den Unteransprüchen sind noch förderliche Weiterbildungen der Erfindung angegeben.

Durch die besondere Ausbildung der Kraftstofführung im Bereich der Trennfläche zwischen dem Zylindergehäuse und dem obenliegenden Pumpengehäuseteil der Steckpumpe ergibt sich neben einer einfachen Lagesicherung der Steckpumpe in der Aufnahmebohrung auch eine abdichtsichere Kraftstoffleitungsverbindung.

Gleichzeitig zur Lagefixierung der Steckpumpe wird auch ein einfacher Steckanschluß für die Kraftstoffversorgung der Steckpumpe erzielt.

Außerdem wird durch die besondere Lage der Hülse, die einerseits im Zylindergehäuse und andererseits im freiliegenden Pumpengehäuseteil steckt, der die Hülse umgebende Abdichtring gegen die anliegenden sehr hohen Kraftstoffdrücke geschützt.

Die Erfindung ist in der Zeichnung dargestellt und wird im folgenden anhand eines Ausführungsbeispieles näher beschrieben. Es zeigen:
- Fig. 1: ein im Querschnitt dargestelltes Zylindergehäuse einer mehrzylindrigen Brennkraftmaschine mit einer Steckpumpe,
- Fig. 2: das Zylindergehäuse mit Steckpumpe in vergrößerter Darstellung und
- Fig. 3: das Zylindergehäuse der Brennkraftmaschine in Draufsicht.

In Fig. 1 und 3 ist ein Zylindergehäuse 1 für eine mehrzylindrige Brennkraftmaschine 2 mit in Reihe angeordneten Zylindern 3 sowie mit im Zylindergehäuse 1 vorgesehenen hochstehenden Aufnahmebohrungen 4 für die Aufnahme von magnetventilgesteuerten Steckpumpen 5 gezeigt. Jede einem Zylinder 3 zugeordnete Steckpumpe 5 setzt sich aus einem Pumpenteil mit einem im Pumpengehäuse 6 geführten Pumpenstempel 7 und einem Betätigungsteil mit einem mit dem Pumpenstempel zusammenwirkenden und durch den Nocken 8 einer Nockenwelle 9 angetriebenen federbelasteten Rollenstößel 10 zusammen.

Pumpenteil und Betätigungsteil sind durch eine beide Teile umgebende langgestreckte Hülse 11 baueinheitlich zusammengefaßt (Fig. 2) und stecken in der Aufnahmebohrung 4, die in Bohrungsabschnitte 4a und 4b aufgeteilt ist, welche mit Abstand auseinanderliegen. In den im Zylindergehäuse 1 obenliegenden Bohrungsabschnitt 4a steckt der untere Bereich des Pumpengehäuses 6, während in dem untenliegenden Bohrungsabschnitt 4b die Hülse 11 steckt. In der Hülse 11 ist der Rollenstößel 10 gegen die Kraft einer Rollenstößelfeder 12 längsverschiebbar geführt. Ein hülsenfester Gleitstein 11a und eine schlitzartige Gleitsteinführung 10a in dem Rollenstößel 10 bilden eine Verliersicherung, so daß beim Entfernen der Steckpumpe 5 aus der Aufnahmebohrung 4 ein Herausfallen des Rollenstößels 12 aus der Hülse 11 verhindert wird.

Der untere Bereich des Pumpengehäuses 6 ist stufig ausgebildet, wobei der durchmessermäßig größere Teil 6a zwei übereinanderliegende Abdichtringe 13, 14 aufweist und in dem obenliegenden Bohrungsabschnitt 4a gelagert ist und wobei der durchmessermäßig kleinere Teil 6b mit dem oberen Teil der Hülse 11 fest verbunden ist. Eine durch die Stufe gebildete Druckschulter 15 am Pumpengehäuse 6 liegt dabei auf der Stirnfläche der Hülse 6 auf.

Der aus der Aufnahmebohrung 4 herausragende und freiliegende Pumpengehäuseteil 6 enthält ein Magnetventil 16 zur Steuerung der Strömungswege in den Kraftstoffleitungen.

Die Steckpumpe 5 ist so plaziert, daß deren Längsachse a und die Zylinderachse b einen Winkel a von etwa 10° einschließen.

Die Längsachse a verläuft quer zur Achse c der Nockenwelle 9, wobei die gedachte Verlängerung der Längsachse a einen Abstand x zur Nockenwellenachse c aufweist, derart, daß die verlängerte Längsachse a der Steckpumpe 5 hinter der Nockenwellenachse c liegt - von dem Zylinder 3 ausgehend in Richtung Nockenwelle 9 betrachtet. Die Drehrichtung der Nockenwelle 9 ist entgegen dem Uhrzeigersinn, das bedeutet, daß die Rolle 17 des Rollenstößels 10 als Nachläufer wirkt und somit eine stabile Ausrichtung in ihrer Lagerung und ihrem Lauf erhält.

Durch die besondere Plazierung bzw. Zuordnung der Steckpumpe 5 zur Nockenwelle 9 können Stößelführungen 18, 19 eines jeden Zylinders 3 enger zusammengeführt werden und demzufolge die benachbarten Zylinder 3 näher beieinander liegen (Fig. 3). Als Vorteile ergeben sich eine Gewichtsersparnis und Reduzierung des Bauraumes.

Der aus der Aufnahmebohrung 4 herausragende freiliegende Pumpengehäuseteil ist mit einem seitlichen Gehäusevorsprung 20 versehen. Dieser Teil des Pumpengehäuses und der Gehäusevorsprung 20 liegen auf einer Auflagefläche 21 des Zylindergehäuses 1 auf, die im rechten Winkel zur Längsachse a der Steckpumpe 5 verläuft.

Der seitliche Gehäusevorsprung 20 weist eine Kraftstoffleitung 22 mit einem parallel zur Längsachse a der Steckpumpe 5 verlaufenden und stufig ausgebildeten Leitungsabschnitt 23 auf, der koaxial zu einem Zuführkanal 24 im Zylindergehäuse 1 angeordnet ist. Der Zuführkanal 4 zweigt von einem Längskanal 25 ab, der sich im Zylindergehäuse 1 neben den Steckpumpen 5 als durchgehender Kraftstoffvorlauf erstreckt.

In den Leitungsabschnitt 23 ist eine Hülse 26 bis zu einer durch die Stufe gebildeten Druckschulter 27 eingeschoben und dort fixiert. Die Hülse 26 steckt mit ihrem aus dem Leitungsabschnitt 22 herausragenden Teil in dem Zuführkanal 24 des Zylindergehäuses 1 und bildet eine Lagesicherung für die Steckpumpe 5 in der Aufnahmebohrung 4. Die Steckpumpe 5 ist am Zylindergehäuse 1 durch Befestigungsschrauben 28 befestigt.

Die der Auflagefläche 21 am Zylindergehäuse 1 gegenüberliegende Anlagefläche 29 am Gehäusevorsprung 20 ist mit einer die Hülse 26 umgebenden Ausnehmung 30 versehen, in der ein Abdichtring 31 liegt, der unter Vorspannung verliersicher auf die Hülse 26 geschoben ist. Die auf diese besondere Weise die Leitungsverbindung zwischen dem Zylindergehäuse 1 und der Steckpumpe herstellende Hülse 26 schützt den Abdichtring 31 gegen den anliegenden sehr hohen Systemdruck.

## Patentansprüche

1. Kraftstofführung im Zylindergehäuse (1) einer Brennkraftmaschine mit in Reihe angeordneten Zylindern (3), mit im Zylindergehäuse vorgesehenen Aufnahmebohrungen (4) für Steckpumpen (5), ferner mit einem im Zylindergehäuse neben den Steckpumpen verlaufenden durchgehenden Längskanal (25) als Kraftstoffvorlauf sowie mit einem von dem Längskanal in Höhe der Steckpumpe wegführenden Zuführkanal (24), der mit einer in der Steckpumpe verlaufenden Kraftstoffleitung (22) verbunden ist,
**dadurch gekennzeichnet,**
daß in der Kraftstoffleitung (22), welche in einem aus der Aufnahmebohrung (4) herausragenden, freiliegenden Pumpengehäuseteil der Steckpumpe (5) verläuft, eine zu einem Teil in dem Zuführkanal (24) des Zylindergehäuses (1) steckende Hülse (26) eingesetzt ist.

2. Kraftstofführung nach Anspruch 1,
**dadurch gekennzeichnet,**
daß die in der Kraftstoffleitung (22) fest eingesetzte Hülse (26) in einem auf dem Zylindergehäuse (1) aufliegenden, seitlichen Gehäusevorsprung (20) des freiliegenden Pumpengehäuseteiles angeordnet ist.

3. Kraftstofführung nach Anspruch 1,
**dadurch gekennzeichnet,**
daß die Kraftstoffleitung (22) einen koaxial zum Zuführkanal (24) des Zylindergehäuses angeordneten Leitungsabschnitt (23) aufweist, der stufig ausgebildet ist und dessen Stufe als Anschlag für die Hülse (26) vorgesehen ist.

4. Kraftstofführung nach Anspruch 2,
**dadurch gekennzeichnet,**
daß der seitliche Gehäusevorsprung (20) an seiner der Auflagefläche (21) am Zylindergehäuse gegenüberliegenden Anlagefläche (29) eine die Hülse (26) umgebende Ausnehmung (30) zur Aufnahme eines unter Vorspannung an der Hülse (26) anliegenden verliersichernden Abdichtrings (31) aufweist.

5. Kraftstofführung nach Anspruch 4,
**dadurch gekennzeichnet,**
daß die Auflagefläche (21) für das freiliegende Pumpengehäuseteil mit seinem seitlichen Gehäusevorsprung (20) quer zur Längsachse (a) der Steckpumpe (5) verläuft und daß jede Zylinderachse (b) sowie deren zugeordnete Längsachse (a) der Steckpumpe (5) einen Winkel von etwa zehn Grad einschließen.

## Claims

1. A fuel delivery system in the cylinder housing (1) of an internal combustion engine having cylinders (3) arranged in-line, provided with mounting bores (4) for plug-in pumps (5), a longitudinal passage (25) being provided in the cylinder housing extending end-to-end alongside the plug-in pumps as well as a delivery passage (24) leading off from the longitudinal passage on a level with the plug-in pump, which is connected to a fuel delivery line (22) extending into the plug-in pump,
**characterised in that**
a sleeve (26) partially inserted in the delivery passage (24) of the cylinder housing (1) is inserted in the fuel line (22), which runs in a part of the pump housing of the plug-in pump (5) projecting out from the mounting bore (4) and lying exposed.

2. A fuel delivery system as claimed in claim 1,
**characterised in that**
the sleeve (26) firmly inserted in the fuel line (22) is arranged in a lateral housing projection (20) of the free part of the pump housing bearing on the cylinder housing (1) .

3. A fuel delivery system as claimed in claim 1,
**characterised in that**
the fuel line (22) has a line portion (23) arranged coaxially with the delivery passage (24) of the cylinder housing, which is of a stepped design, the step thereof being provided as a bearing for the sleeve (26).

4. A fuel delivery system as claimed in claim 2,
**characterised in that**
on its contact surface (29) lying opposite the bearing surface (21) on the cylinder housing, the lateral housing projection (20) has a recess (30) surrounding the sleeve (26) to receive a sealing ring (31) which is stretched around the sleeve (26) as a retaining fixture.

5. A fuel delivery system as claimed in claim 4,
**characaterised in that**
the bearing surface (21) for the part of the pump housing lying exposed with its lateral housing projection (20) runs transversely to the longitudinal axis (a) of the plug-in pump (5) and in that each cylinder axis (b) and the longitudinal axis (a) of the plug-in pump (5) cooperating therewith subtend an angle of approximately ten degrees.

## Revendications

1. Conduite de carburant dans le bloc-cylindre (1) d'un moteur à combustion interne comportant des cylindres (3) disposés en rangée, des perçages de réception (4) pour des pompes enfichables (5) prévus dans le bloc-cylindre , comportant en outre comme conduite d'arrivée du carburant un canal longitudinal continu (25) disposé, dans le bloc-cylindre, à côté des pompes enfichables, ainsi qu'un canal d'amenée (24) qui part du canal longitudinal au niveau de la pompe enfichable et qui est relié avec une conduite de carburant (22) rejoignant la pompe enfichable, caractérisée par le fait que dans la conduite de carburant (22) qui passe dans une partie autonome, dépassant hors du perçage de réception (4), du carter de la pompe enfichable (5), est inséré un fourreau (26) en partie enfiché dans le canal d'amenée (24) du bloc-cylindre (1).

2. Conduite de carburant selon la revendication 1, caractérisée par le fait que le fourreau (26) inséré, fixe, dans la conduite de carburant (22) est disposé dans une saillie latérale (20), reposant sur le bloc-cylindre (1), de la partie autonome du carter de pompe.

3. Conduite de carburant selon la revendication 1, caractérisée par le fait que la conduite de carburant (22) présente un tronçon de conduite (23) qui est disposé coaxialement au canal d'amenée (24) du bloc-cylindre, qui est conçu avec un décrochement et dont le décrochement est prévu comme butée pour le fourreau (26).

4. Conduite de carburant selon la revendication 2, caractérisée par le fait que la saillie latérale (20) du carter présente, à sa surface d'appui (29) opposée à la surface support (21) du bloc-cylindre, un évidemment (30), entourant le fourreau (26), pour recevoir une bague d'étanchéité imperdable (31) qui s'appuie, sous précontrainte, contre le fourreau (26).

5. Conduite de carburant selon la revendication 4, caractérisée par le fait que la surface support (21) pour la partie autonome du carter de pompe ainsi que sa saillie latérale (20) sont orientées transversalement par rapport à l'axe longitudinal (a) de la pompe enfichable (5) et que chaque axe de cylindre (b) fait, avec l'axe longitudinal (a) de la pompe enfichable (5) qui lui est associé, un angle d'environ dix degrés.
